# EUROPÄISCHE PATENTSCHRIFT

(11) **EP 0 873 275 B1**
(45) Veröffentlichungstag und Bekanntmachung des Hinweises auf die Patenterteilung: **17.07.2002**
(21) Anmeldenummer: 97909362.2
(22) Anmeldetag: 06.10.1997
(51) Int. Cl.: B65H 54/28

(54) **AUFSPULMASCHINE FÜR KONTINUIERLICH ANLAUFENDEN FADEN**
WINDING-UP MACHINE FOR CONTINUOUSLY ARRIVING THREADS
MACHINE DE BOBINAGE POUR FIL ARRIVANT EN CONTINU

(30) Priorität: 12.10.1996 DE 19642137
(43) Veröffentlichungstag der Anmeldung: 28.10.1998
(73) Patentinhaber: B a r m a g AG, D-42897 Remscheid (DE)
(72) Erfinder: SPAHLINGER, Jörg, D-42929 Wermelskirchen (DE)
(74) Vertreter: Kahlhöfer, Hermann, Dipl.-Phys.
(86) Internationale Anmeldenummer: EP9705465
(87) Internationale Veröffentlichungsnummer: WO9816457

(56) Entgegenhaltungen:
- DE-A- 3 826 130
- DE-U- 29 503 084
- US-A- 4 674 694

## Beschreibung

Die Erfindung betrifft eine Aufspulmaschine zum Aufspulen eines kontinuierlich anlaufenden Fadens gemäß Oberbegriff des Anspruches 1 sowie ein Verfahren zum Aufspulen eines kontinuierlich anlaufenden Fadens gemäß Oberbegriff von Anspruch 10.

Eine derartige Aufspulmaschine und Verfahren zum Aufspulen eines Fadens ist aus der DE 38 26 130 bekannt.

Hierbei wird der Faden mittels einer Flügelchangiereinrichtung an einem Leitlineal mit einer Führungskante hin- und hergeführt. Bei derartigen Aufspulmaschinen tritt im Bereich der Hubumkehr eine höhere Masseverteilung des Fadens auf, die an den Spulenden zu erhöhter Kantenbildung führt. Zur Vermeidung der wulstartigen Materialanhäufungen an den Spulenden im Bereich der Hubumkehr ist das Leitlineal in seiner Lage derart veränderbar, daß die Hublänge des Changierhubes variiert werden kann. Durch das Verschieben des Leitlineals wird erreicht, daß eine frühere Übergabe des Fadens zwischen den zusammengehörenden, gegenläufig umlaufenden Flügeln erfolgt, was zu einer Verkürzung des Changierhubes führt.

Hierbei tritt das Problem auf, daß der Faden bei verkürztem Changierhub im Hubumkehrbereich für eine Zeit ohne Führung ist. Die Verschiebung des Leitlineals hat zur Folge, daß der Faden von dem führenden Flügel vor Erreichen des Hubumkehrpunktes von der Flügelspitze abfällt. Nun ist der Faden ohne Führung, bis der rückführende Flügel den Faden erreicht. Derartige führungslose Zustände des Fadens führen zu einer unregelmäßigen Ablage des Fadens auf der Spule.

Demgemäß ist es Aufgabe der Erfindung, eine Aufspulmaschine und ein Verfahren der eingangs genannten Art derart weiterzubilden, daß Spulen ohne Satttelbildung mit zylindrischer Form bei unverändertem Changierhub gewickelt werden können.

Diese Aufgabe wird erfindungsgemäß durch die Merkmale des Anspruches 1 sowie die Merkmale des Anspruches 10 gelöst.

Bei einer Flügelchangierung wird zur Vergleichmäßigung der Changiergeschwindigkeit innerhalb des Changierhubes der Faden entlang einer Führungskante verlegt. Die Führungskante ist derart gekrümmt, daß der Faden am Flügel mit einer vorgegebenen Changiergeschwindigkeit auf der Spulenoberfläche abgelegt wird. Hierbei ist die Masseverteilung des Fadens auf der Spule abhängig von der jeweils eingestellten Changiergeschwindigkeit. Somit kann erfindungsgemäß durch Veränderung der Form der Führungskante jedes beliebige Profil der Changiergeschwindigkeit innerhalb des Changierhubes eingestellt werden. Der besondere Vorteil der Erfindung liegt darin, daß zylinderförmige Spulen mit gleichmäßiger Spulenoberfläche gewickelt werden können. Die Spulen weisen zudem eine über der gesamten Spulenoberfläche gleichmäßige Härte auf.

Bei einer bevorzugten Ausführungsvariante der Aufspulmaschine wird die Form der Führungskante im mittleren Bereich des Changierhubes verändert. Hierin liegt der Vorteil, daß die Hubumkehrpunkte, in denen der Faden zwischen den Flügeln übergeben wird, unberührt bleibt. Der Faden wird während des gesamten Changierhubes mit einer vorgegebenen Changiergeschwindigkeit geführt. Es treten keine undefinierten Fadenablagen auf den Spulen auf. Die Fadenübergabe zwischen den Flügeln erfolgt immer an gleicher Stelle. Dadurch wird eine vorteilhaft gerade Spulenkante aufgebaut.

Bei einer Weiterbildung gemäß Anspruch 3 wird die Formänderung der Führungskante durch mehrere in parallelen Ebenen angeordnete Leitlineale gebildet, die jeweils eine Teilführungskante aufweisen. Durch eine Relativbewegung der Leitlineale zueinander wird die Form der Führungskante quer zur Fadenführung veränderbar. Der besondere Vorteil dieser Anordnung liegt darin, daß die Massenverteilung gezielt in bestimmten Bereichen der Spulenoberfläche unabhängig von anderen Bereichen der Spulenoberfläche beeinflußt werden kann. Die Führungskante wird durch Überlappung der Teilführungskanten gebildet. Hierbei weisen die Überlappungsbereiche stets einen stetigen Übergang auf, so daß der Faden keine Unregelmäßigkeit während der Führung entlang der Führungskante erfährt.

Die Ausgestaltung der Aufspulmaschine nach Anspruch 4 besitzt den Vorteil, daß jeweils die Masseverteilung in einer Hälfte der Spule unabhängig von der anderen Hälfte der Spule beeinflußt werden kann. Dies ist besonders von Vorteil, um neben der Masseverteilung des Fadens die Führungsgeschwindigkeit des Fadens zum Spulenende hin zu beeinflussen. Hierbei ist es von Vorteil, wenn der Faden mit verlangsamter Changiergeschwindigkeit an den Hubumkehrpunkt herangeführt wird, dann jedoch mit erhöhter Changiergeschwindigkeit wieder von der Spulenkante weggeführt wird. Durch diese Maßnahme können die sogenannten Abschläger vermieden werden.

Die Weiterbildung gemäß Anspruch 5 sieht vor, daß die Leitlineale derart miteinander verbunden sind, daß eine gemeinsame Verstellung zur Veränderung der Form der Führungskante erforderlich wird. Damit ist eine zeitprogrammierte Steuerung der Formveränderung der Führungskante durchführbar. Zudem wird die wesentliche Formveränderung bei dieser Anordnung im mittleren Bereich des Changierhubes erreicht.

Eine weitere vorteilhafte Ausbildung der Aufspulmaschine sieht vor, daß die in parallelen Ebenen angeordneten Leitlineale sich über die gesamte Strecke des Changierhubes erstrecken. Hierbei ist von Vorteil, daß der Faden an einem herkömmlich positionierten Leitlineal geführt wird. Nur zur Vergleichmäßigung der Massenverteilung des Fadens, insbesondere im mittleren Bereich des Changierhubes, wird ein parallel angeordnetes Leitlineal quer zur Fadenführung derart bewegt, daß der Faden an der Teilführungskante des bewegten Leitlineals geführt wird. Da sich die Leitlineale mit ihren Teilführungskanten über die gesamte Strecke des Changierhubes erstrecken, können hierbei ebenfalls die Hubenden derart beeinflußt werden, daß eine Hubverkürzung eintritt.

Die Weiterbildung gemäß Anspruch 8 sieht vor, daß zumindest eines der Leitlineale sich über die gesamte Strecke des Changierhubes erstreckt und daß ein anderes der Leitlineale quer zur Fadenführung bewegbar ausgeführt ist. Damit ist ein einfacher Aufbau realisiert, um in vorgegebenen Zeitabständen insbesondere den Ausgleich der Masseverteilung im mittleren Changierhubbereich durchführen zu können. Dabei wird das bewegliche Leitlineal mit seiner Teilführungskante so weit in die Fadenlaufebene hineinbewegt, daß sich die Teilführungskante beider Lineale in vorbestimbaren Übergangspunkten schneidet. Die Führung des Fadens wechselt somit im Übergangspunkt von der Teilführungskante eines ersten Leitlineals zur Teilführungskante eines zweiten Leitlineals. Die Überschneidungsbereiche gewährleisten dabei einen stetigen Verlauf des Fadens ohne sprunghafte Richtungsänderung des Fadens.

Das erfindungsgemäße Verfahren nach Anspruch 10 zeichnet sich dadurch aus, daß der Faden mit beliebiger Führungsgeschwindigkeit auf der Spulenoberfläche abgelegt werden kann. Dadurch kann die Masseverteilung des Fadens auf der Spulenoberfläche gesteuert werden. Zum anderen sind die Bewegungsgesetze zum Aufbau einer zylindrischen Spule mit geraden Kanten derart optimierbar, daß keine sogenannten Abschläger an den Spulenkanten auftreten.

Weitere vorteilhafte Weiterbildungen der Erfindung sind in den Unteransprüchen definiert.

Im folgenden werden einige Ausführungsbeispiele unter Hinweis auf die beigefügten Zeichnungen näher beschrieben.

Es stellen dar:
- Fig. 1: Eine Seitenansicht einer Aufspulmaschine.
- Fig. 2: Schematische Aufsicht auf eine Changiereinrichtung mit zwei sich teilweise überlappenden Leitlinealen.
- Fig. 3+4: Schematische Aufsicht auf eine Changiereinrichtung mit zwei sich überlappenden Leitlinealen.

In Fig. 1 ist eine Seitenansicht einer Aufspulmaschine gezeigt. Hierbei läuft der Faden 2 über einen Kopffadenführer 1 zu einer Changiereinrichtung. Die Changiereinrichtung ist als Flügelchangierung ausgeführt, wie aus der EP 0 114 642 bekannt und dort detailliert beschrieben. Die Flügelchangiereinrichtung weist die Rotoren 22 und 23 auf, wobei an dem Rotor 22 ein Flügel 7 und an dem Rotor 23 ein Flügel 6 angeordnet ist. Die Rotoren 22 und 23 sind derart angeordnet, daß die Flügel 6 und 7 sich in zwei eng benachbarten, zueinandner parallelen Drehebenen umlaufen. Die Rotoren werden mittels einem Changierantrieb gegensinnig angetrieben. In einer Parallelebene zu den Flügeln 6 und 7 ist eine Führungskante 8 an einem Leitlineal 10 ausgebildet. Unterhalb der Changiereinrichtung ist eine Andrückwalze 4 drehbar an einere Schwinge 5 in dem Maschinengestell 19 gelagert. Die Andrückwalze 4 liegt dabei mit einer vorgegebenen Anpreßkraft auf der Spulenoberfläche der Spule 3 auf. Die Spule 3 wird auf einer Hülse 15 gebildet. Die Hülse 15 ist auf einer Spulspindel 16 aufgespannt. Die Spulspindel 16 wird mittels einem Spindelmotor (nicht gezeigt) angetrieben. Hierbei wird die Spindeldrehzahl derart geregelt, daß die Umfangsgeschwindigkeit der Spule während des Aufspulens konstant bleibt. Hierzu wird die Drehzahl der Andrückwalze gemessen.

Bei der dargestellten Aufspulmaschine wir der Faden 2 ohne Unterbrechung mit konstanter Geschwindigkeit zugeliefert. Der Faden 2 wird zunächst durch den Kopffadenführer 1 geführt, der die Spitze des Changierdreiecks bildet. Sodann gelangt der Faden in die Flügelchangiereinrichtung. Die Flügel 6 und 7, die mittels der Rotoren 22 und 23 angetrieben werden, drehen sich in unterschiedliche Drehrichtungen derart, daß der Faden 2 an der Führungskante 8 des Leitlineals 10 geführt wird, wobei der eine Flügel die Führung in der einene Richtung übernimmt und dann unter das Leitlineal taucht, während der andere Flügel die Führung in der anderen Richtung übernimnmt und dann unter das Leitlineal taucht. Hinter der Changiereinrichtung wird der Faden an der Andrückwalze 4 mit mehr als 90° umgelenkt und sodann auf der Spule 3 aufgewickelt.

In Fig. 2 ist ein erstes Ausführungsbeispiel einer Changiereinrichtung mit veränderlicher Form der Führungskante 8 gezeigt. Hierbei wird der Faden 2 an der Teilführungskante 8.1 eines Leitlineals 11 und an der Teilführungskante 8.2 eines Leitlineals 10 geführt. Die Leitlineale 10 und 11 sind in parallelen Ebenen zueinander angeordnet. In den Bereichen der Hubenden des Changierhubes sind die Leitlineale 10 und 11 jeweils an einem Drehgelenk 9.1 und 9.2 befestigt. Im mittleren Bereich des Changierhubes überlappen sich die Leitlineale 10 und 11 derart, daß ein stetiger Übergang zwischen den Teilführungskanten 8.1 und 8.2 entsteht. Im Überlappungsbereich sind die Leitlineale 10 und 11 über jeweils eine Kulissenführung 13.1 und 13.2 mit einem Zapfen 12 verbunden. Der Zapfen 12 ist beweglich gelagert und mit einem Linearantrieb 14 gekoppelt, so daß der Zapfen 12 im wesentlichen senkrecht zur Fadenführung verschoben werden kann.

Die Form der Führungskante läßt sich dadurch verändern, daß der Zapfen 12 zwischen zwei Endanschlägen verfahrbar ist. Durch die im wesentlichen quer zur Führungskante verlaufende Bewegung des Zapfens werden die Leitlineale 10 und 11 relativ zueinander derart bewegt, daß sich die Teilführungskanten 8.1 und 8.2 im wesentlichen senkrecht zur Fadenlaufrichtung verschieben. Die für die Changierung maßgebende Führungskante setzt sich aus den zwei Teilführungskanten 8.1 und 8.2 zusammen. Somit kann die Führungskante jede beliebige Form zwischen der gezeigten Ausführung und der dem gestrichtelten Verlauf der Führungskante in Fig. 1 einnehmen. Der Überlappungsbereich der Teilfiihrungskanten 8.1 und 8.2 ist dabei derart gestaltet, daß in jeder Stellung der Leitlineale 10 und 11 zueinander ein stetiger Übergang zwischen den Führungskanten 8.1 und 8.2 gewährleistet ist.

In Fig. 3 und Fig, 4 ist ein weiteres Ausführungsbeispiel der erfindungsgemäßen Aufspulmaschine mit einer Changiereinrichtung mit veränderlicher Führungskante gezeigt. Hierbei sind die zwei Leitlineale 20 und 21 in parallelen Ebenen zueinander angeordnet. Das Leitlineal 20 weist die Teilführungskante 8.3 auf. Die Führungskante 8.4 ist an dem Leitlineal 21 angeformt. Das Leitlineal 21 ist gegenüber dem Leitlineal 20 beweglich gelagert und mit einem Linearantrieb 14 gekoppelt. Mittels dem Linearantrieb 14 kann das Leitlineal 21 in Bewegungsrichtung 17 im wesentlichen senkrecht zur Fadenführung und parallel zum Leitlineal 10 verschoben werden. Der Faden 2 wird hierbei mittels der Flügel 6 und 7 der Flügelchangierung aus Fig. 1 innerhalb des Changierhubes hin- und hergeführt.

In Fig. 3 ist die Situation dargestellt, bei der das Leitlineal 21 derart verschoben ist, daß sich die Teilführungskanten 8.3 und 8.4 nicht überlappen. Somit wird der Faden 2 nur an der Teil- führungskante 8.3 des Leitlineals 20 geführt. Diese Form der Führungskante ist vorteilhaft dergestalt, daß die Changiergeschwindigkeit im mittleren Bereich des Changierhubes gegenüber den Endbereichen verringert ist. Damit wird auf der zu bildenden Spule im mittleren Bereich die Massenverteilung des Fadens erhöht.

In Fig.4 ist die Situation dargestellt, bei der das Leitlineal 21 derart verfahren ist, daß sich die Teilführungskanten 8.3 und 8.4 jeweils in den Schnittpunkten 18.1 und 18.2 schneiden. Der Faden 2 wird innerhalb des Changierhubes zu Beginn zunächst an der Teilführungskante 8.3 des Leitlials 20 geführt. Nachdem der Faden 2 den Schnittpunkt 18.1 passiert hat, übernimmt die Teilführungskante 8.4 des Leitlineals 21 die Führung des Fadens solange, bis die Führungskante 8.4 wieder unterhalb der Führungskante 8.3 im Schnittpunkt 18.2 abtaucht. Die Form der Führungskante innerhalb des Changierhubes ist vorteilhaft derart gebildet, daß die Changiergeschwindigkeit über dem gesamten Changierhub im wesentlichen kostant ist. Somit bewirken die Kombination der Teilführungskante 8.3 und 8.4, daß der Faden 2 im wesentlichen mit dem gleichen Führungsradius des Flügels 6 oder des Flügels 7 geführt wird. Da das Leitlineal 21 mit seiner Teilführungskante 8.4 nur in dem mittleren Bereich des Changierhubes in den Fadenlauf eintaucht, bleiben die Übergabepunkte des Fadens zwischen den Flügeln unverändert. Somit ist der Changierhub während der gesamten Aufwicklung konstant.

Es ist aber ebenso denkbar, daß das bewegliche Leitlineal sich über die gesamte Strecke des Changierhubes erstreckt und somit ebenfalls zu einer Veränderung der Übergabepunkte im Umkehrbereich des Fadens führt. Diese Anordnung ist von Vorteil, um gleichzeitig die Ablage des Fadens in den Spulenden zu beeinflussen. Ebenso kann damit die Länge des Changierhubes variiert werden.

Des weitern besteht die Möglichkeit, daß sowohl das Leitlineal 20 als auch das Leitlineal 21 beweglich ausgeführt sind. Damit wird die Formveränderung der Führungskante sehr flexibel, was zu einer Vielfalt von Fadenablagen führt.

Es sei hierbei ausdrücklich erwähnt, daß die erfindungsgemäße Aufspulmaschine sich nicht auf Flügelchangiereinrichtungen beschränkt bzw. auch derartige Flügelchangierungen erfaßt, bei denen der Faden mittels mehrerer hintereinandner angeordneter Flügel über einen Changierhub verlegt wird. Hierbei ist es sinnvoll, daß die Formänderung der Führungskante durch mehrere parallel und hintereinander angeorndete Leitlineale erfolgt.

### BEZUGSZEICHENAUFSTELLUNG

- 1: Kopffadenführer
- 2: Faden
- 3: Spule
- 4: Andrückwalze
- 5: Schwinge
- 6: Flügel
- 7: Flügel
- 8: Führungskante
- 9: Drehgelenk
- 10: Leitlineal
- 11: Leitlineal
- 12: Zapfen
- 13: Kulissenführung
- 14: Linearantrieb
- 15: Hülse
- 16: Spulspindel
- 17: Bewegungsrichtung
- 19: Maschinengestell
- 20: Leitlineal
- 21: Leitlineal
- 22: Rotor
- 23: Rotor

## Patentansprüche

1. Aufspulmaschine zum Aufspulen eines kontinuierlich anlaufenden Fadens (2) zu einer Spule (3) auf einer Hülse (15), mit einer Flügelchangiereinrichtung, die den Faden (2) mittels gegensinnig angetriebenen Flügeln (6, 7) quer zur Fadenlaufrichtung längs einer gekrümmten Führungskante (8) innerhalb eines vorgegebenen Changierhubes hin- und herführt, wobei die Führungskante (8) mit ihrer Form die Lage des Fadens am jeweils führenden Flügel in Abhängigkeit von der Winkelstellung des Flügels derart bestimmt, daß der Faden mit einer vorgegebenen Changiergeschwindigkeit auf der Spule (3) verlegt wird,
**dadurch gekennzeichnet, daß**
die Form der Führungskante (8) während des Aufspulens derart veränderbar ist, daß die Changiergeschwindigkeit verringert oder erhöht wird.

2. Aufspulmaschine nach Anspruch 1,
**dadurch gekennzeichnet, daß**
die Form der Führungskante (8) im mittleren Bereich des Changierhubes bei gleichbleibender Länge des Changierhubes veränderbar ist.

3. Aufspulmaschine nach Anspruch 1 oder 2,
**dadurch gekennzeichnet, daß**
die Formänderung dadurch gebildet wird, daß mehrere Leitlineale (10, 11; 20; 21) mit jeweils einer Teilführungskante (8.1, 8.2; 8.3, 8.4) in parallelen Ebenen angeordnete sind und daß die Leitlineale (10, 11; 20, 21) relativ zueinander derart bewegbar sind, daß die Teilführungskanten (8.1, 8.2; 8.3, 8.4) sich stets mit stetigem Übergang überlappen.

4. Aufspulmaschine nach Anspruch 3,
**dadurch gekennzeichnet, daß**
die Leitlineale (10, 11) sich nur über einen Teilbereich des Changierhubes erstrecken und daß die Leitlineale (10, 11) sich im mittleren Bereich des Changierhubes überlappen.

5. Aufspulmaschine nach Anspruch 4,
**dadurch gekennzeichnet, daß**
die Leitlineale (10, 11) im Bereich der Hubenden des Changierhubes jeweils in einem Drehgelenk (9.1, 9.2) befestigt sind und im Bereich der Hubmitte des Changierhubes durch jeweils eine Kulissenführung (13.1, 13.2) an einem quer zur Fadenführung beweglichen Zapfen (12) angeordnet sind.

6. Aufspulmaschine nach Aspruch 5,
**dadurch gekennzeichnet, daß**
der Zapfen (12) mit einem Linearantrieb (14) gekoppelt ist.

7. Aufspulmaschine nach Anspruch 3,
**dadurch gekennzeichnet, daß**
die Leitlineale (20, 21) sich über die gesamte Strecke des Changierhubes erstrecken und das zumindest eines der Leitlineale quer zur Fadenführung bewegbar ausgeführt ist.

8. Aufspulmaschine nach Anspruch 3,
**dadurch gekennzeichnet, daß**
zumindest eines der Leitlineale (20) sich über die gesamte Strecke des Changierhubes erstreckt und das zumindest ein anderes der Leitlineale (21) quer zur Fadenführung bewegbar ausgeführt ist.

9. Aufspulmaschine nach Anspruch 7 oder 8,
**dadurch gekennzeichnet, daß**
das bewegliche Leitlineal (21) mit einem Linearantrieb (14) gekoppelt ist und derart bewegbar ist, daß der Faden (2) nur im ausgefahrenem Zustand an der Teilführungskante (8.4) des Leitlineals (21) anliegt.

10. Verfahren zum Aufspulen eines kontinuierlich anlaufenden Faden zu einer Spule, bei welchem der Faden mittels einer Changiereinrichtung quer zur Fadenlaufrichtung innerhalb eines Changierhubes mit vorgegebener Changiergeschwindigkeit auf der Spule verlegt wird,
**dadurch gekennzeichnet, daß**
die Changiergeschwindigkeit innerhalb des Changierhubes in vorgegebenen Zeitabständen verringert oder erhöht wird.

11. Verfahren nach Anspruch 10,
**dadurch gekennzeichnet, daß**
die Changiergeschwindigkeit in einem mittleren Bereich des Changierhubes verändert wird.

12. Verfahren nach Anspruch 11,
**dadurch gekennzeichnet, daß**
die Changiergeschwindigkeit in den zum mittleren Bereich benachbarten Teilbereichen des Changierhubes verändert wird.

13. Verfahren nach einem der Ansprüche 10 bis 12,
**dadurch gekennzeichnet, daß**
der Faden mittels gegensinnig angetriebenen Flügeln changiergiert wird, wobei der Faden entlang einer gekrümmten Führungskannte geführt wird, und
daß die Changiergeschwindigkeit durch in vorgegebenen Zeitabständen eingeleiteten Veränderungen der Form der Führungskante verändert wird.

14. Verfahren nach Anspruch 13,
**dadurch gekennzeichnet, daß**
die Veränderungen der Form der Führungskante durch mehrere in parallelen Ebenen angeordneten Leitlinealen mit jeweils einer Teilführungskante erfolgt, wobei die Leitlineale relativ zueinander bewegt werden.

## Claims

1. Take up machine for winding a continuously advancing yarn (2) to a package (3) on a tube (15), the machine comprising a rotary plate type traversing apparatus, which reciprocates the yarn by means of oppositely driven rotary plates (6, 7) traversely to the direction of yarn advance along a curved guiding edge (8) within a predetermined traverse stroke, the guiding edge (8) determining with is shape the position of the yarn on the respectively guiding rotary plate as a function of the angular position of the rotary plate in such a manner, that the yarn is displaced on the package (3) at a free determined traversing speed, **characterized in that** the form of the guiding edge (8) can be varied during the winding in such a manner that the traversing speed is decreased or increased.

2. Take up machine as in claim 1, **characterized in that** the shape of the guiding edge (8) can be varied in the medial region of the traverse stroke while the length of the traverse stroke remains unchanged.

3. Take up machine as in claim 1 or 2, **characterized in that** the shape variation is made by that several guide plates (10, 11, 20, 21), each having a sectional guide edge (8.1, 8.2, 8.3, 8.4), are arranged in parallel planes and by that the guide plates (10, 11, 20, 21) are movable relative to one another, so that the sectional guiding edges (8.1, 8.2, 8.3, 8.4) always overlap with a continuous transition.

4. Take up machine according to claim 3, **characterized in that** the guide plates (10, 11) extend only over a partial length of the traverse stroke, and that the guide plates (10, 11) overlap in the medial region of the traverse stroke.

5. Take up machine as in claim 4, **characterized in that** the guide plates (10, 11) are each mounted in the region of the traverse stroke ends to a swivel joint (9.1, 9.2), and that in the region of the traverse stroke center, they are each arranged by means of a slot (13.1, 13.2) on a pin (12) that is movable crosswise to the yarn advance.

6. Take up machine as in claim 5, **characterized in that** the pin (12) is coupled to a linear drive (14).

7. Take up machine as in claim 3, **characterized in that** the guide plates (20, 21) extend over the entire length of the traverse stroke end that at least one of the guide plates is constructed for movement traverse to the yarn advance.

8. Take up machine as in claim 3, **characterized in that** at least one of the guide plates (20) extends over the entire length of the traverse stroke, and that at least one other of the guide plates (21) is constructed for movement traverse to the yarn advance.

9. Take up machine as in claim 7 or 8, **characterized in that** the movable guide plate (21) is coupled to a linear drive (14) and is movable in such a way that the yarn (2) contacts the partial guiding edge (8.4) of guide plate (21) only in the extended state thereof.

10. Method of winding a continuously advancing yarn to a package, wherein the yarn is displaced on the package crosswise to the direction of the yarn advance by means of a traversing apparatus within a traverse stroke at a predetermined traversing speed, **characterized in that** the traversing speed is decreased or increased within the traverse stroke at predetermined time intervals.

11. Method according to claim 10, **characterized in that** the traversing speed is varied in a medial region of the traverse stroke.

12. Method according to claim 11, **characterized in that** the traversing speed is varied in sectional regions of the traverse stroke adjacent to the medial region.

13. Method according to one of claims 10 to 12, **characterized in that** the yarn is traversed by means of rotary plates driven in opposite direction, the yarn being advanced along a curved guiding edge, and that the traversing speed is varied by changes in the shape of the guiding edge which are initiated at predetermined time intervals.

14. Method according to claim 13, **characterized in that** the changes of the shape of the guiding edges are made by several guide plates arranged in parallel planes, respectively with a sectional guiding edge thereof, the guide plates being moved relative to one another.

## Revendications

1. Machine à embobiner pour embobiner un fil (2) en marche continue en une bobine (3) sur un tube (15), comportant un dispositif de va-et-vient à ailettes qui guide an va-et-vient le fil (2) au moyen d'ailettes (6, 7) entraînées de manière contre-rotative transversalement par rapport au sens de passage du fil le long d'un bord de guidage courbé (8) à l'intérieur d'une course de va-et-vient prédéterminée, dans quel cas ledit bord de guidage (8) détermine avec sa forme en fonction de la position angulaire de l'ailette la position du fil sur l'ailette, qui respectivement est en état de guidage, de telle manière que le fil est déplacé à une vitesse de va-et-vient prédéterminée sur la bobine (3), **caractérisée en ce que** durant l'embobinage la forme du bord de guidage (8) peut être modifiée de telle manière que la vitesse de va-et-vient est diminuée ou augmentée.

2. Machine à embobiner selon la revendication 1, **caractérisée en ce que** la forme du bord de guidage (8) est modifiable dans la zone médiane de la course de va-et-vient tandis que la longueur de la course de va-et-vient reste inchangée.

3. Machine à embobiner selon la revendication 1 ou 2, **caractérisée en ce que** la modification de la forme est effectuée par le fait que plusieurs règles-guides (10, 11 ; 20 ; 21) sont agencées respectivement avec un bord de guidage partiel (8.1, 8.2 ; 8.3, 8.4) dans des plans parallèles et **en ce que** les règles-guides (10, 11 ; 20, 21) sont amovibles relativement les unes par rapport aux autres de telle manière que les bords de guidage partiels (8.1, 8.2 ; 8.3, 8.4) se recouvrent toujours avec une transition continue.

4. Machine à embobiner selon la revendication 3, **caractérisée en ce que** les règles-guides (10, 11) ne s'étendent que sur une zone partielle de la course de va-et-vient et **en ce que** les règles-guides (10, 11) se recouvrent dans la zone médiane de la course de va-et-vient.

5. Machine à embobiner selon la revendication 4, **caractérisée en ce que** les règles-guides (10, 11) sont fixées dans la zone des fins de course de la course de va-et-vient respectivement dans une articulation rotoïde(9.1, 9.2) et sont agencées dans la zone médiane de la course de va-et-vient au moyen d'un guide de coulisse respectif (13.1, 13.2) sur un tenon (12) qui est amovible transversalement à la marche du fil.

6. Machine à embobiner selon la revendication 5, **caractérisée en ce que** le tenon (12) est couplé à un entraînement linéaire (14).

7. Machine à embobiner selon la revendication 3, **caractérisée en ce que** les règles-guides (20, 21) s'étendent sur toute la longueur de la course de va-et-vient et **en ce qu'**au moins une des règles-guides est réalisée de manière à être amovible transversalement par rapport à la marche du fil.

8. Machine à embobiner selon la revendication 3, **caractérisée en ce qu'**au moins une des règles-guides (20) s'étend sur toute la longueur de la course de va-et-vient et **en ce qu'**au moins une autre des règles-guides (21) est réalisée de manière à être amovible transversalement par rapport à la marche du fil.

9. Machine à embobiner selon la revendication 7 ou 8, **caractérisée en ce que** la règle-guide amovible (21) est couplée à un entraînement linéaire (14) et est amovible de telle manière que le fil (2) ne s'applique que dans l'état étendu contre le bord de guidage partiel (8.4) de la règle-guide (21).

10. Procédé destiné à embobiner un fil en marche continue en une bobine, dans le cas duquel le fil est déplacé sur la bobine au moyen d'un dispositif de va-et-vient transversalement au sens de passage du fil à l'intérieur d'une course de va-et-vient à une vitesse de va-et-vient prédéterminée, **caractérisé en ce qu'**à l'intérieur de la course de va-et-vient la vitesse de va-et-vient est diminuée ou augmentée à des intervalles de temps prédéterminés.

11. Procédé selon la revendication 10, **caractérisé en ce que** la vitesse de va-et-vient est modifiée dans une zone médiane de la course de va-et-vient.

12. Procédé selon la revendication 11, **caractérisé en ce que** la vitesse de va-et-vient est modifiée dans les zones partielles de la course de va-et-vient adjacentes de la zone médiane.

13. Procédé selon l'une des revendications 10 à 12, **caractérisé en ce que** le fil est disposé en va-et-vient au moyen d'ailettes entraînées de manière contre-rotative, dans quel cas le fil est guidé le long d'un bord de guidage courbé et **en ce que** la vitesse de va-et-vient est modifiée par des modifications de la forme du bord de guidage qui sont initiées à des intervalles de temps prédéterminés.

14. Procédé selon la revendication 13, **caractérisé en ce que** les modifications de la forme du bord de guidage sont effectuées au moyen de plusieurs règles-guides, respectivement avec un bord de guidage partiel, agencées dans des plans parallèles, les règles-guides étant déplacées relativement l'une par rapport à l'autre.
